# EUROPÄISCHE PATENTSCHRIFT

(11) **EP 2 694 300 B1**
(45) Veröffentlichungstag und Bekanntmachung des Hinweises auf die Patenterteilung: **18.05.2016**
(21) Anmeldenummer: 12727246.6
(22) Anmeldetag: 30.03.2012
(51) Int. Cl.: B44C 5/04, E04F 15/00

(54) **VERFAHREN ZUR HERSTELLUNG EINES BODENPANEELS**
METHOD FOR MANUFACTURING A FLOOR PANEL
PROCÉDÉ DE FABRICATION D'UN REVÊTEMENT DE SOL

(30) Priorität: 05.04.2011 DE 102011001807
(43) Veröffentlichungstag der Anmeldung: 12.02.2014
(73) Patentinhaber: Schulte, Guido, 59602 Rüthen-Meiste (DE)
(72) Erfinder: Schulte, Guido, 59602 Rüthen-Meiste (DE)
(74) Vertreter: Ksoll, Peter
(86) Internationale Anmeldenummer: PCT/DE2012/000338
(87) Internationale Veröffentlichungsnummer: WO 2012/136188

(56) Entgegenhaltungen:
- EP-A1- 1 512 720
- EP-A1- 1 712 703
- EP-A1- 2 202 056
- WO-A1-2007/065481
- DE-A1- 19 944 399
- DE-A1-102009 023 737
- DE-U1- 20 214 532
- US-A1- 2004 219 339

## Beschreibung

Die Erfindung betrifft ein Verfahren zur Herstellung eines Bodenpaneels.

Als Fußbodenbelag kommen vielfach Beläge in Form von Laminatpaneelen zur Anwendung. Weit verbreitet sind Laminatfußböden. Ein Laminat-Fußbodenpaneel besteht aus einer Trägerplatte aus Fasermaterial, in der Regel eine hoch- oder mittelverdichtete Faserplatte, auf deren Oberseite eine Dekorschicht, beispielsweise ein beharztes Dekorpapier, aufgebracht ist. Die Dekorschicht bestimmt die Optik des Laminats. Das so genannte Overlay bzw. die Versiegelung bildet eine spezialbeharzte Nutzschicht aus Lack, die dem Bodenpaneel eine hohe Oberflächenstrapazierfähigkeit verleiht. Auf der Unterseite der Trägerschicht kann ein Gegenzug aufgebracht sein. Dieser dient der Formstabilität und der Feuchtigkeitsabsperrung. Gegebenenfalls kann ferner auf der Unterseite eine Trittschallisolierung vorgesehen sein.

In der Regel besteht ein Laminatfußboden aus mehreren Reihen von in ihrer Konfiguration rechteckigen Bodenpaneelen. Auf einer Längsseite und einer Kopfseite besitzt das Bodenpaneel üblicherweise durchgehende Nuten und auf der jeweils gegenüberliegenden Längsseite bzw. Kopfseite durchgehende Federn, die an die Nuten formschlüssig angepasst sind. Durch die Verbindung von Nut und Feder werden die Fußbodenelemente verlegt, wobei das Bodenpaneel zweier benachbarter Reihen versetzt zueinander angeordnet ist.

Zur Verbindung des einzelnen Bodenpaneels ist dieses heute fast ausschließlich mit einem so genannten Klick-System versehen. Hierbei handelt es sich um mechanische Verriegelungsmittel an den Nuten und an den Federn, welche bei in einem Bodenbelag benachbarten Bodenpaneel miteinander in rastenden Eingriff gelangen. Hierdurch soll eine Fugenbildung im verlegten Fußbodenbelag durch Dehnungs- und Schrumpfungsvorgänge vermieden werden. Solche Bodenpaneelen sind beispielsweise durch die JP 3-169967 oder die DE 297 10 175 U1 bekannt. Ähnliche Lösungen gehen aus der DE 201 20 704 U1 oder der WO 98/58142 A1 sowie der WO 96/27721 A1 hervor.

Gängig ist, wie vorstehend bereits ausgeführt, ein Drei-Schicht-Aufbau des Bodenpaneels mit profilierten Fügeflächen, wobei die Trägerschicht aus einer verdichteten Faserplatte besteht. Die Faserplatten sind für den Zweck sehr gut geeignet. Sie weisen die notwendige Stabilität auf, sind gut zu bearbeiten und kostengünstig. Hochverdichtete und mittelverdichtete Faserplatten sind jedoch relativ starr und steif und passen sich dem Unterboden nicht an. Es ist kein thermoplastischer Fluss vorhanden. Dies ist häufig gut, mitunter aber auch nachteilig, insbesondere wenn aufgrund der Verlegesituation bzw. des Unterbaus eine gewisse Elastizität des Bodenbelags wünschenswert wäre.

Eine andere Form eines Bodenpaneels geht aus der EP 1 938 963 B1 hervor. Bei diesem Bodenpaneel besteht die Trägerschicht, dort als Kern bezeichnet, aus weichem PVC. Auf der Oberseite der Trägerschicht ist eine Dekorfolie vorgesehen, die mit einem Dekor bedruckt ist. Auf die Dekorfolie wird eine transparente Verschleißschicht aufgebracht, die ebenfalls aus PVC besteht.

Zum Stand der Technik zählt durch die DE 10 2009 000 717 A1 auch ein Natur-/Kunststoff-Flächengebilde, welches unter anderem auch für die Herstellung von Bodenbelägen genutzt werden kann. In diesem Zusammenhang ist es bekannt, das Natur-/Kunststoff-Flächengebilde auf eine Trägerschicht aus verdichtetem Fasermaterial aufzuleimen, die mit einem Klick-System versehen sind, um eine Verlegung ähnlich einem Fertigparkett zu ermöglichen.

Aus der DE 10 2005 017 392 A1 ist ein Bodenpaneel bekannt, dass eine Trägerschicht aufweist, wobei oberhalb der Trägerschicht eine Dekorschicht und ein Overlay angeordnet ist. Die Trägerschicht ist auf der Basis eines mineralischen Werkstoffs und eines Bindemittels gebildet.

Auch die DE 199 44 399 A1 offenbart ein Bodenpaneel, welches eine Trägerschicht aufweist, die auf Basis eines mineralischen Werkstoffs und eines Bindemittels gebildet ist. Oberhalb der Trägerschicht ist eine Dekorschicht und ein Overlay angeordnet.

Im Umfang der DE 202 07 985 U1 zählt ein Hartfußbodenbodenbelag zum Stand der Technik mit einem auf der Unterseite angeordnetem Dämmprofil aus vernetztem Natur- und/oder Syntheselatex.

Dem aus der DE 10 2006 040 093 A1 bekannten Fußbodenpaneel besteht die Tragschicht aus einem Biomaterial-Kunststoff-Verbundwerkstoff. In der Trägerschicht können Hohlräume ausgebildet sein.

Die EP 0 081 147 B1 offenbart eine Bauplatte bestehend aus einem gepressten Kern aus Holzteilchen, die von hitzegehärtetem Phenol-Formaldehyd-Harz umgeben sind. Auf einer der beiden Oberflächen der Trägerschicht ist eine dekorative Schicht angeordnet, die aus einem Gewebe, Vliesstoff, einer Kunststoff-, Papier- oder Holzfolie und/oder aus einer Lackschicht bestehen kann.

Weiterhin gehört durch die EP 1 985 464 A1 ein Bodenpaneel zum Stand der Technik mit einem aus mindestens einer oberen Schicht und einer unteren Schicht aus mit einem Klebstoff beleimten und miteinander verpressten Holzfasern oder Holzspänen bestehenden Kern. Zumindest die Fasern oder Späne der oberen Schicht sind mit einem Klebstoff beleimt, der thermoplastische Eigenschaften aufweist. Auf der Oberseite ist die Trägerschicht mit einem Dekor versehen, dass mit einer Versiegelungsschicht abgedeckt ist. In die Versiegelungsschicht ist eine zu dem Dekor korrespondierende Oberflächenstruktuktur eingeprägt. Die obere Schicht weist zumindest unmittelbar unter dem Dekor eingeformte Vertiefungen auf.

Die DE 10 2009 023 737 A1 beschreibt einen Verbundwerkstoff, umfassend einen Träger und ein auf mindestens einer der beiden Seiten des Trägers auflaminiertes textiles Flächengebilde. Das textile Flächengebilde weist vor der Laminierung mindestens einen Binder auf und kann gegebenenfalls mit einem Funktionsmaterial versehen sein. Weiterhin ist das textile Flächengebilde vor der Laminierung mittels Digitaldruck mit einem Dekor versehen.

Durch die WO 2007/065481 A1 zählt ein Fußbodenpaneel mit einem Schichtaufbau zum Stand der Technik, welches ein verbessertes Brandschutzverhalten zeigt. Zu diesem Zweck ist im Schichtaufbau eine feuerhämmende Schicht vorgesehen. Die feuerhämmende Schicht enthält nicht brennbares Material, beispielsweise eine Fasermatte.

Weiterhin ist aus der EP 2 202 056 A1 ein Fußbodenpaneel bekannt mit einer Trägerschicht und einer Deckschicht, wobei die Trägerschicht aus einem Verbundmaterial aus mindestens zwei Komponenten, nämlich Mineralfasern und Bindemitteln, besteht.

Der Erfindung liegt, ausgehend vom Stand der Technik, die Aufgabe zugrunde, ein Verfahren zur Herstellung eines umweltfreundlichen und ohne PVC oder Einsatz von Weichmachern sowie Isocyanaten auskommendes Bodenpaneel aufzuzeigen.

Die Lösung dieser Aufgabe besteht in einem Verfahren gemäß dem Merkmal von Anspruch 1.

Vorteilhafte Weiterbildungen der Erfindung sind Gegenstand der abhängigen Ansprüche.

Die Trägerschicht des Bodenpaneels ist auf Basis eines mineralischen Werkstoffs und eines Bindemittels gebildet. Der mineralische Werkstoff wird in Pulver- oder Granulatform mit dem Bindemittel gemischt und zur Trägerschicht ausgebildet. Der mineralische Werkstoff ist frei von umwelt- oder gesundheitsbeeinträchtigenden Inhaltsstoffen. Gleiches gilt für das Bindemittel. Das Bodenpaneel weist eine hohe Umweltfreundlichkeit auf.

Erfindungsgemäß ist auf die Trägerschicht eine Vliesschicht aufgebracht. Die Dekorschicht ist dann vorzugsweise durch ein auf die Vliesschicht aufgedrucktes Dekor gebildet. Auch die Vliesschicht kann vor dem Bedrucken mit einer Grundierung versehen sein. Diese Ausführungsform ist besonders vorteilhaft, was die Stoßfestigkeit und die Elastizität des Bodenpaneels anbelangt. Das Vlies wirkt zudem wie eine Armierung und kann für besondere Eigenschaften modifiziert werden, beispielsweise in der antistatischen Wirkung. Als Vlies können auch Kevlar- oder Karbonfaser-Vliese eingesetzt werden.

Die Trägerschicht ist PVC- und weichmacherfrei, des Weiteren frei von Isocyanaten. Der mineralische Werkstoff gewährleistet eine hohe Eindruckbeständigkeit. Durch die Wahl des Bindemittels kann die Paneelsteifigkeit eingestellt werden. Die Trägerschicht kann mit modernen Fräs- und Profilierwerkzeugen bearbeitet und anwendungsspezifisch konfiguriert werden.

Ein nach dem erfindungsgemäßen Verfahren hergestelltes Bodenpaneel besteht aus der gegenüber Faserplatten oder Gipsplatten elastischeren, weniger spröden mineralischen Trägerschicht, welche oberseitig mit einem Dekor und einer Verschleißschicht versehen ist. Das Dekor bzw. die Dekorschicht ist vorzugsweise ein Vlies, insbesondere ein bedrucktes Vlies, die Verschleißschicht besteht vorzugsweise aus aminoplastischen Harzen. Das Bindemittel der Trägerschicht ist so formuliert, dass es der Trägerschicht und damit dem Bodenpaneel eine zweckoptimierte Elastizität verleiht. Darüber hinaus ist das Bodenpaneel wasserunempfindlich. Durch die Kombination der Werkstoffe und das Mischungsverhältnis der Trägerschicht sowie des synergistischen Zusammenspiels mit dem Aufbau der Dekorschicht und der Verschleißschicht ist das Bodenpaneel hinsichtlich Elastizität und Verformungseigenschaften sowie Wasseraufnahme/Quellung einstellbar. Besondere Bedeutung kommt hierbei der Art des Bindemittels und der Menge des Bindemittels zu.

Die Trägerschicht enthält mindestens 50 Vol.-% des mineralischen Werkstoffs. Insbesondere weist die Trägerschicht 70 Vol.-% bis 100 Vol.-%, vorzugsweise 75 Vol.-% bis 90 Vol.-% mineralischen Werkstoffanteils auf. Als mineralischer Werkstoff kommt vorzugsweise Gips, Kalkstein oder Dolomit bzw. ein Gemisch aus den vorgenannten Mineralien zur Anwendung.

Der Bindemittelanteil in der Trägerschicht ist größer (>) 10 Vol.-%. Vorzugsweise liegt der Bindemittelanteil zwischen 18 Vol.-% und 28 Vol.-%, insbesondere zwischen 20 Vol.-% und 25 Vol.-%. Das Bindemittel bzw. der Bindemittelanteil wird abgestimmt auf die Korngröße und Kornverteilung der mineralischen Werkstoffe und insbesondere im Hinblick auf die gewünschten Eigenschaften, die das Bodenpaneel besitzen soll.

Im Rahmen der Erfindung ist das Bindemittel bei einer bevorzugten Ausführungsform ein wasserbasierter Acrylatharz. Hierbei handelt es sich um einen rein wasserbasierten und formaldehydfreien Acrylatharz, der umweltverträglich ist und sehr gute Bindeeigenschaften für die Herstellung erfindungsgemäßer Trägerschichten mit sich bringt.

Ein weiteres vorteilhaftes Bindemittel ist ein polymeres Bindemittel, insbesondere ein Bindemittel auf Basis von Vinylacetat und Ethylen-Copolymeren. Des Weiteren ist ein Biopolymer oder ein Polymer-Blend sehr gut als Bindemittel geeignet. Erfindungsgemäß kommen biologisch abbaubare polymere Bindemittel zum Einsatz. Hierbei bietet sich für die Praxis auch der Einsatz von Polymer-Blends an, bei denen es sich um ein Gemisch aus synthetischen und natürlichen Polymeren handelt. Hauptkomponente des Polymer-Blends ist ein natürliches Polymer aus einem nachwachsenden Rohstoff, beispielsweise Stärke, in einem Anteil von mindestens 65 %.

Die Trägerschicht besitzt eine flächenbezogene Masse von größer oder gleich (≥) 3,0 kg/m². Diese relativ hohe Massenbelegung (oft auch als Flächengewicht bezeichnet) sorgt für ein gutes Liegeverhalten des Bodenpaneels. Durch die Wahl und die Zusammensetzung des Bindemittels erhält die Trägerschicht und damit das gesamte Bodenpaneel ein plastoelastisches Liegeverhalten, was Spannungen aus dem Overlay bzw. der Versiegelung entgegenwirkt und Verzugserscheinungen minimiert oder sogar eliminiert.

Die Herstellung Komponenten für die Trägerschicht kann durch Extrusion erfolgen. Hierbei werden der mineralische Werkstoff und das Bindemittel in einem Extruder zu Pellets oder Granulat geformt und anschließend diese körnigen Stoffe zur Trägerschicht verarbeitet. Dies erfolgt vorzugsweise auf einer kontinuierlichen Bandpresse, einer so genannten Thermomeltanlage. Prinzipiell ist dies aber auch auf einer CPL (Continuous Pressure Laminate) -Anlage oder ähnlichem möglich. Die extrudertechnische Herstellung der Trägerschicht wird insbesondere eingesetzt bei polymeren Bindemitteln, insbesondere bei einem Bindemittel in Form von Vinylacetaten.

Alternativ ist es möglich, die Pellets/Granularien auf eine Unterlage auszustreuen und anschließend in einer zyklisch arbeitenden Kurztaktpresse zu einer Trägerschicht zu verpressen bzw. zu verschmelzen.

Bei Acrylatbindemitteln werden diese dem mineralischen Werkstoff zugemischt und dieses Gemisch dann zur Trägerschicht geformt, beispielsweise indem das pastöse, streichfähige Gemisch auf eine Bandanlage aufgebracht, konfiguriert und getrocknet wird.

Grundsätzlich kann die Trägerschicht Zuschlagsstoffe, insbesondere biologische Zuschlagsstoffe, in einem Anteil von kleiner als (<) 50 Vol.-% enthalten. Hierbei ist insbesondere an den Einsatz von Zuschlagsstoffen in Form von Kork oder Ledergranulat und ähnlichen biologischen Zuschlagstoffen gedacht. Auch Gummi oder Naturkautschuk sind als Zuschlagstoff geeignet.

Das spezifische Gewicht der Trägerschicht liegt zwischen 1,5 kg/m³ und 2,5 kg/m³, insbesondere bei ca. 2,0 kg/m³.

Die praktische Anwendung des erfindungsgemäßen Bodenpaneels wird dadurch verbessert, dass die Seitenränder des Bodenpaneels profiliert und mit Verriegelungsmitteln nach Art eines Klick-Systems versehen sind. Überraschender Weise hat sich gezeigt, dass die Trägerschicht aus mineralischem Werkstoff eine sehr gute Profilierbarkeit hat. Die Trägerschicht kann mit modernen Fräs- und Profilierwerkzeugen sehr gut bearbeitet und an ihren Seitenrändern mit einer entsprechenden Profilierung einschließlich Verriegelungsmitteln versehen werden.

Grundsätzlich kann die Dekorschicht aus einem bedruckten Dekorpapier bestehen. Eine Dekorschicht aus Dekorpapier ist relativ kostengünstig.

Als Verschleißschutz und Versiegelung ist das Bodenpaneel oberseitig mit einem Overlay versehen. Das Overlay ist ein- oder mehrschichtig ausgebildet und besteht aus transparenten Lacken und/oder transparenten Harzen mit gegebenenfalls verschleißerhöhenden Zuschlagsstoffen wie Korund. Auch die Einarbeitung von Effektpartikeln in das Overlay ist möglich.

Zu einer Erhöhung der Stabilität und zur Vermeidung von Dimensionsveränderungen kann das Bodenpaneel unterhalb oder oberhalb der Trägerschicht mit einem Stabilisierungsgewebe versehen sein.

Zur Herstellung eines Bodenpaneels wird ein Mehrschichtkörper hergestellt. Der Mehrschichtkörper umfasst eine Trägerschicht auf Basis eines mineralischen Werkstoffs sowie zumindest eine Dekorschicht und ein Overlay. Zwischen der Trägerschicht und der Dekorschicht kann eine Vliesschicht angeordnet werden. Auch kann die Dekorschicht durch eine mit einem Dekor bedruckte Vliesschicht gebildet sein. Anschließend wird der Mehrschichtkörper einer Presse zugeführt und in der Presse die Schichten des Mehrschichtkörpers unter Druck und Temperatur miteinander verpresst.

Der Pressvorgang wird bei einer Temperatur zwischen 120 °C und 200 °C durchgeführt. Der Druck beim Pressvorgang beträgt zwischen 1.500 kPa und 6.000 kPa.

Die Trägerschicht aus mineralischem Werkstoff, der durch ein biologisches Bindemittel gebunden ist, wird beim Pressvorgang zumindest teilweise bzw. bereichsweise elastifiziert. Dies erhöht die Verbindung mit den übrigen Schichten des Bodenpaneels. Vorteilhaft ist dies insbesondere, um dem Bodenpaneel trotz eines dünnen Overlays Strukturen zu verleihen. Hierbei können tiefere Strukturen als bisher üblich erzeugt werden. Bei der Verpressung werden die Oberflächenstrukturen nach Art einer Maserung und Glanzgrade in das Bodenpaneel bzw. deren Oberfläche gepresst. Hierzu wird das Overlay bzw. das Harz, welches beim Pressvorgang das Overlay bildet, flexibel eingestellt, so dass das Harz bei der Verpressung fließfähiger ist, sich filmartig verteilt und anschließend aushärtet.

Die Dekorschicht und/oder die Vliesschicht können auch auf die Trägerschicht gebracht werden, wenn die Trägerschicht noch nicht vollständig ausgehärtet ist. Die Herstellung der Trägerschicht ist bei dieser Vorgehensweise in den Prozess der Fertigung des Bodenpaneels eingebunden. Die mineralischen Werkstoffe und das Bindemittel werden gemischt und vorzugsweise zu großformatigen Platten, beispielsweise in den Abmessungen von 2,10 m x 2,60 m in einer Stärke von 4 mm bis 12 mm, vorzugsweise 5 mm bis 6 mm, geformt. Noch bevor die Trägerschicht abgebunden bzw. vollständig ausgehärtet ist, werden die weiteren Schichten, also zumindest die Dekorschicht, gegebenenfalls die Vliesschicht und das Overlay auf die Trägerschicht aufgebracht und dieser Mehrschichtaufbau dann verpresst.

Die Trägerschicht aus durch das Bindemittel gebundenem mineralischem Werkstoff kann auch vollständig ausgehärtet zur Herstellung einer erfindungsgemäßen Bodenpaneels eingesetzt werden. Die weiteren Schichten werden dann gegebenenfalls unter Zusatz von Fixiermitteln und/oder Klebstoffen im Schichtaufbau aufgetragen.

Bei dem Vliesstoff handelt es sich um ein textiles Flächengebilde aus einzelnen Fasern oder Filamenten. Die Vliesschicht kann beispielsweise aus einem Glasvlies oder Polyester gebildet sein. Grundsätzlich ist auch eine Kombination von Glas und Polyester möglich. Die Vliesschicht kann ferner aus Polyamid oder Polyethylenterephthalat (Kurzzeichen PET) hergestellt sein. Darüber hinaus ist auch eine Kombination aus Polyamid und Polyethylenterephthalat denkbar. Das Vlies kann auch Fasern unterschiedlicher Festigkeit enthalten, insbesondere können Versteifungsfasern aus Kevlar oder Karbon in das Vlies eingearbeitet sein. Die Vliesschicht zeichnet sich durch eine hohe Festigkeit und Stabilität aus. Zudem ist die Vliesschicht besonders gut zur Aufnahme des Dekors geeignet. Besonders vorteilhaft besteht die Vliesschicht aus endlos gesponnenen Filamenten, die lösungs- und bindemittelfrei zur Vliesschicht verarbeitet werden.

Die Erfindung ist nachfolgend anhand von Ausführungsbeispielen näher beschrieben. Es zeigen jeweils technisch schematisiert:
- Figuren 1 bis 5: fünf Ausführungsformen eines nach dem erfindungsgemäßen Verfahren hergestellten Bodenpaneels in einer Stirnansicht.

Einander entsprechende Bauteile bzw. Bauteilkomponenten sind in den Figuren 1 bis 5 mit gleichen Bezugszeichen versehen. Die Figuren 1 bis 5 sind technisch schematisierte und nicht maßstäblich zu verstehen.

Die Figuren 1 bis 5 zeigen fünf verschiedene Ausführungsformen eines erfindungsgemäß hergestellten Bodenpaneels 1, 2, 3, 4 und 5. Jedes Bodenpaneel 1 - 5 umfasst eine Trägerschicht 6, eine oberhalb der Trägerschicht 6 angeordnete Dekorschicht 7 sowie ein Overlay 8.

Die Trägerschicht 6 ist auf Basis eines mineralischen Werkstoffs und eines Bindemittels gebildet, wobei die Trägerschicht 6 mindestens 50 Vol.-% des mineralischen Werkstoffs enthält. Der mineralische Werkstoff besteht aus Karbonaten wie Kalkstein oder Dolomit. Des Weiteren kann der mineralische Werkstoff ganz oder teilweise aus Calciumsulfat, nämlich Gips, oder auch aus Anhydrid bestehen. Auch ein Gemisch der vorstehend genannten Mineralien ist möglich.

Der mineralische Werkstoff wird gebunden durch ein formaldehydfreies, PVC-freies und weichmacherfreies Bindemittel. Das Bindemittel kann ein wasserbasierter Acrylatharz sein. Des Weiteren kann ein polymeres Bindemittel, insbesondere ein Bindemittel auf Basis von Vinylacethat und Ethylen-Copolymeren oder ein Biopolymer oder ein Polymer-Blend, zur Verbindung des mineralischen Werkstoffs zum Einsatz gelangen. Der mineralische Werkstoff wird pulverförmig und/oder in granulierter Form unter Flüssigkeitszusatz mit dem Bindemittel versetzt und zur Trägerschicht ausgebildet.

Die Trägerschicht besitzt eine flächenbezogene Masse von größer oder gleich (≥) 3,0 kg/m². Möglich ist die Einarbeitung von biogenen Zuschlagsstoffen wie Kork, Ledergranulat und ähnlichen Naturprodukten in die Trägerschicht in einem Anteil, der unter 50 Vol.-% liegt.

Wie in allen Figuren 1 bis 5 zu erkennen, sind die Seitenränder 9, 10 des Bodenpaneels 1 - 5 profiliert und mit Verriegelungsmitteln 11 versehen.

Die Profilierung ist an der Trägerschicht 6 ausgebildet und umfasst bei dem Bodenpaneel 1 - 4 an einem ersten Seitenrand 9 eine von zwei Federn 12, 13 begrenzte erste Nute 14 und an einem zweiten Seitenrand 10 eine ebenfalls von zwei Federn 15, 16 begrenzte zweite Nute 17. Die erste Nute 14 ist mindestens in dem der Paneeloberseite 18 benachbarten oberen Umfangsbereich 19 kreisabschnittsförmig gemuldet und mündet über einen zur Paneelunterseite 20 weisenden gerundeten Wulst 21 an der die erste Nute 14 begrenzenden oberen ersten Feder 12 in den ersten Seitenrand 9. Die dritte Feder 15 besitzt wenigstens einen an den gemuldeten Umfangsbereich 19 der ersten Nute 14 angepassten oberen balligen Oberflächenabschnitt 22 und verfügt über eine die Oberseite der zweiten Nute 17 bildende, im Anschluss an einen gerundeten unteren Frontabschnitt 23 vorgesehene untere Einschubschräge 24. Diese entspricht hinsichtlich ihres Neigungswinkels dem Neigungswinkel der Oberseite der gegenüber dem ersten Seitenrand 9 zurückversetzten stirnseitig gerundeten zweiten Feder 13.

Bei dem Bodenpaneel 5 gemäß der Darstellung von Figur 5 weist die Trägerschicht 6 leistenartige Verriegelungsmittel 11 auf. Hierzu sind an dem ersten Seitenrand 9 eine durchgehende Kupplungsnut 25 mit einer bodenseitig vorspringenden begrenzt federnden Rastzunge 26 vorgesehen. Am freien Ende der Rastzunge 26 ist eine durchgehende nasenartig ausgebildete Rippe 27 ausgebildet. An dem gegenüberliegenden zweiten Seitenrand 10 ist das Verriegelungsmittel 11 durch eine vorspringende Kupplungsfeder 28 ausgebildet. Unterseitig der Kupplungsfeder 28 ist eine Rastnut 29 vorgesehen. Die Kupplungsnut 25 und die Kupplungsfeder 28 sind konturmäßig so aufeinander abgestimmt, dass sie beim Verlegen des Bodenpaneels 5 bei in einem Fußbodenbelag benachbarten Bodenpaneels 5 rastend in Eingriff gelangen. Hierbei greifen die Kupplungsfedern 28 in die Kupplungsnuten 25. Die Rastzunge 26 gleitet unter die Kupplungsfedern 28, wobei die Rippe 27 in die Rastnut 29 einrastet. Auf diese Weise kann das Bodenpaneel 5 entlang seiner Seitenränder 10, 11 spaltfrei und leimlos zug- und druckfest gefügt werden.

Man erkennt des Weiteren in der Figur 5, dass in der Trägerschicht 6 Hohlräume 30 vorgesehen sind. Die hier dargestellten Hohlräume 30 sind innerhalb der Trägerschicht 6 eingebettet und umfangsseitig geschlossen. Grundsätzlich können schlitz- oder kanalseitige Hohlräume vorgesehen sein, die einseitig offen sind und in die Ober- oder Unterseite der Trägerschicht münden.

Bei der Dekorschicht 7 kann es sich um ein bedrucktes Dekorpapier handeln.

Bei dem Bodenpaneel 2, wie in der Figur 2 dargestellt, ist auf die Trägerschicht 6 eine Vliesschicht 32 aufgebracht. Die Dekorschicht 7 ist vorzugsweise digital auf die Vliesschicht 32 aufgedruckt.

Das Overlay 8 bildet sowohl bei dem Bodenpaneel 1 als auch bei dem Bodenpaneel 2 - 5 die ober- bzw. laufseitige Versiegelung und besteht aus transparenten Lacken und/oder transparenten Harzen, die ein- oder mehrschichtig aufgetragen sein können.

Bei dem Bodenpaneel 3, wie in der Figur 3 dargestellt, sind oberseitig reliefartige Oberflächenstrukturen und Glanzgrade in das Bodenpaneel 3 gepresst. Die Oberflächenstruktur ist dabei so tief, dass das Overlay 8, die Dekorschicht 7, die Vliesschicht 32 und die Oberseite 31 der Trägerschicht 6 strukturiert sind.

Unterseitig des Bodenpaneels 3 ist ein Stabilisierungsgewebe 33 aufgebracht.

Das Bodenpaneel 4 in der Ausführungsform der Figur 4 weist ein Stabilisierungsgewebe 34 auf, welches zwischen der Vliesschicht 32 und der Trägerschicht 6 eingegliedert ist. In der Figur 4 wird deutlich, dass auch das Stabilisierungsgewebe 34 ebenso wie das Overlay 8, die Dekorschicht 7 und die Oberseite 31 der Trägerschicht 6 mit einer Struktur bzw. Oberflächenstruktur versehen sind.

Oberseitig der Trägerschicht 6 des Bodenpaneels 5 ist eine Vliesschicht 32 aufgeklebt. Die Vliesschicht 32 ist mit einem die Dekorschicht 7 bildenden Dekor bedruckt. Die laufseitige Versiegelung bildet das Overlay 8 aus. Vorzugsweise transparenten aminoplastischen Harzen.

Zur Herstellung eines Bodenpaneels 1 - 5 wird ein Mehrschichtkörper 35 hergestellt, der die Trägerschicht 6, die Dekorschicht 7 und ein Overlay 8 umfasst. Zwischen der Trägerschicht 6 und der Dekorschicht 7 kann die Vliesschicht 32 angeordnet werden. Die Dekorschicht 7 kann auch auf die Vliesschicht 32 gedruckt sein. Das Overlay 8 wird von Melaminharz gebildet, welches als Film oder Pulver auf der Dekorschicht 7 appliziert wird.

Der Mehrschichtkörper 35 wird dann einer Presse zugeführt und mittels Hitze und Druck gehärtet. Hierbei wird der Pressenvorgang bei einer Temperatur zwischen 120 °C und 200 °C sowie einem Druck zwischen 1.500 kPa und 6.000 kPa durchgeführt.

Beim Pressvorgang wird die Trägerschicht 6 zumindest teilweise elastifiziert, insbesondere erfolgt eine Elastifizierung in einer oberseitigen Schicht. Beim Pressvorgang kommt es zu einer innigen Verbindung der Schichten des Mehrschichtkörpers 35, wobei beim Pressvorgang in das Bodenpaneel 1 - 5 sichtseitige Oberflächenstrukturen und/oder Glanzgrade gepresst werden.

Zur Herstellung der Trägerschicht 6 werden mineralische Werkstoffe mit Bindemittel der erfindungsgemäß vorgesehenen Art gemischt und zur Trägerschicht 6 ausgebildet. Hierbei kann eine großformatige Platte in einer Abmessung von 2,10 m x 2,60 m in einer Stärke von 4 mm bis 12 mm, vorzugsweise 5 mm bis 6 mm, geformt werden. Möglich ist, dass die Dekorschicht 7 und/oder die Vliesschicht 32 auf die Trägerschicht 6 aufgebracht werden, bevor die Trägerschicht 6 vollständig ausgehärtet ist.

Nach dem Pressvorgang liegt die großformatige Platte bestehend aus Trägerschicht 6, Dekorschicht 7, gegebenenfalls der Vliesschicht 32 und dem Overlay 8 vor. Diese großformatige Platte wird dann in einzelne Bodenpaneele 1 - 5 geteilt und an den längsseitigen und kopfseitigen Seitenrändern profiliert und mit Verriegelungsmitteln 11 versehen.

Das Bodenpaneel 1 - 5 besitzt eine Stärke von 4 mm bis 12 mm, vorzugsweise 5 mm bis 6 mm. Das einzelne Bodenpaneel 1 - 5 ist selbstliegend und benötigt keine Verklebung zum Untergrund.

### Bezugszeichen:

- 1 -: Bodenpaneel
- 2 -: Bodenpaneel
- 3 -: Bodenpaneel
- 4 -: Bodenpaneel
- 5 -: Bodenpaneel
- 6 -: Trägerschicht
- 7 -: Dekorschicht
- 8 -: Overlay
- 9 -: Seitenrand
- 10 -: Seitenrand
- 11 -: Verriegelungsmittel
- 12 -: Feder
- 13 -: Feder
- 14 -: Nute
- 15 -: Feder
- 16 -: Feder
- 17 -: Nute
- 18 -: Paneeloberseite
- 19 -: Umfangsbereich
- 20 -: Paneelunterseite
- 21 -: Wulst
- 22 -: Oberflächenabschnitt
- 23 -: Frontabschnitt
- 24 -: Einschubschräge
- 25 -: Kupplungsnut
- 26 -: Rastzunge
- 27 -: Rippe
- 28 -: Kupplungsfeder
- 29 -: Rastnut
- 30 -: Hohlraum
- 31 -: Oberseite v. 6
- 32 -: Vliesschicht
- 33 -: Stabilisierungsgewebe
- 34 -: Stabilisierungsgewebe
- 35 -: Mehrschichtkörper

## Patentansprüche

1. Verfahren zur Herstellung eines Bodenpaneels, wobei ein Mehrschichtkörper (35) hergestellt wird, umfassend eine Trägerschicht (6) auf Basis eines mineralischen Werkstoffs und eines Bindemittels, eine Dekorschicht (7) und ein Overlay (8), wobei zwischen der Trägerschicht (6) und der Dekorschicht (7) eine Vliesschicht (32) angeordnet ist oder die Dekorschicht (7) eine mit einem Dekor bedruckte Vliesschicht (32) ist, wonach der Mehrschichtkörper (35) einer Presse zugeführt und in der Presse die Schichten des Mehrschichtkörpers (35) unter Druck und Temperatur miteinander verpresst werden, **dadurch gekennzeichnet, dass** als Bindemittel ein wasserbasierter Acrylatharz oder ein polymeres Bindemittel verwendet wird und der Pressvorgang bei einer Temperatur zwischen 120°C und 200°C sowie einem Druck zwischen 1.500 kPa und 6.000 kPa durchgeführt wird, wobei die Trägerschicht (6) beim Pressvorgang zumindest teilweise elastifiziert wird.

2. Verfahren nach Anspruch 1, **dadurch gekennzeichnet, dass** beim Pressvorgang in das Bodenpaneel (1 - 5) sichtseitige Oberflächenstrukturen und/oder Glanzgrade gepresst werden.

3. Verfahren nach einem der Ansprüche 1 oder 2, **dadurch gekennzeichnet, dass** die Dekorschicht (7) und/oder die Vliesschicht (32) auf die Trägerschicht (6) gebracht werden, wenn die Trägerschicht (6) noch nicht vollständig ausgehärtet ist.

4. Verfahren nach einem der Ansprüche 1 bis 3, **dadurch gekennzeichnet, dass** die Seitenränder (9, 10) des Bodenpaneels (1 - 5) profiliert und mit Verriegelungsmittel (11) versehen werden.

## Claims

1. Method for manufacturing a floor panel, wherein a multi-layered body (35) is produced, comprising a substrate layer (6) based on a mineral material and a binder, a decorative layer (7) and an overlay (8), wherein a nonwoven layer (32) is arranged between the substrate layer (6) and the decorative layer (7), or the decorative layer (7) is a nonwoven layer (32) printed with a decoration, after which the multi-layered body (35) is fed into a press and in the press the layers of the multi-layered body (35) are pressed together with the application of pressure and heat, **characterised in that** the binder used is a water-based acrylate resin or a polymeric binder and the pressing operation is carried out at a temperature of between 120°C and 200°C and at a pressure of between 1,500 kPa and 6,000 kPa, the substrate layer (6) being at least partially elasticised during the pressing operation.

2. Method according to claim 1, **characterised in that**, during the pressing operation, surface structures and/or degrees of gloss are pressed into the visible side of the floor panel (1 - 5).

3. Method according to one of claims 1 or 2, **characterised in that** the decorative layer (7) and/or the nonwoven layer (32) is or are applied to the substrate layer (6) when the substrate layer (6) has not yet hardened completely.

4. Method according to one of claims 1 to 3, **characterised in that** the side edges (9, 10) of the floor panel (1 - 5) are profiled and provided with interlocking means (11).

## Revendications

1. Procédé de fabrication d'un panneau de sol, un corps multicouche (35) étant fabriqué, lequel comprend une couche porteuse (6) à base d'une matière minérale et d'un agent liant, une couche décorative (7) et un revêtement (8), une couche de non-tissé (32) étant agencée entre la couche porteuse (6) et la couche décorative (7) ou la couche décorative (7) étant une couche de non-tissé (32) imprimée avec un décor, le corps multicouche (35) étant amené à une presse et les couches du corps multicouche (35) étant pressées ensemble dans la presse à une certaine température et avec une certaine pression, **caractérisé en ce que** l'on utilise comme agent liant une résine acrylique à base aqueuse ou un agent liant polymère et **en ce que** l'on effectue l'opération de pressage à une température comprise entre 120°C et 200°C et avec une pression comprise entre 1500 kPa et 6000 kPa, la couche porteuse (6) étant au moins partiellement élastifiée lors de l'opération de pressage.

2. Procédé selon la revendication 1, **caractérisé en ce que**, lors de l'opération de pressage, des degrés de brillance et/ou des structures surfaciques côté visible étant pressés dans le panneau de sol (1-5).

3. Procédé selon l'une des revendications 1 ou 2, **caractérisé en ce que** la couche décorative (7) et/ou la couche de non-tissé (32) sont appliquées sur la couche porteuse (6) lorsque la couche porteuse (6) n'est pas encore complètement durcie.

4. Procédé selon l'une des revendications 1 à 3, **caractérisé en ce que** les bords latéraux (9, 10) du panneau de sol (1-5) sont profilés et munis de moyens de verrouillage (11).
